# EUROPÄISCHE PATENTSCHRIFT

(11) **EP 3 192 093 B1**
(45) Veröffentlichungstag und Bekanntmachung des Hinweises auf die Patenterteilung: **03.05.2023**
(21) Anmeldenummer: 15775388.0
(22) Anmeldetag: 08.09.2015
(51) Int. Cl.: H01H 39/00, H01H 85/02, H01H 85/055, H01H 85/044

(54) **MEHRFACHSICHERUNG**
MULTI-FUSE ARRANGEMENT
ARRANGEMENT FUSIBLE A MULTIPLE BORNE

(30) Priorität: 09.09.2014 EP 14184151
(43) Veröffentlichungstag der Anmeldung: 19.07.2017
(73) Patentinhaber: LEONI Bordnetz-Systeme GmbH, 97318 Kitzingen (DE)
(72) Erfinder: BURGER, Martin, 97320 Buchbrunn (DE); STEINER, Peter, 96152 Burghaslach (DE)
(74) Vertreter: FDST Patentanwälte
(86) Internationale Anmeldenummer: PCT/EP2015/070522
(87) Internationale Veröffentlichungsnummer: WO 2016/038051

(56) Entgegenhaltungen:
- DE-A1- 19 749 896
- DE-A1-102006 046 347
- DE-A1-102006 054 915
- DE-A1-102007 051 504
- DE-U1-202011 102 353
- DE-U1-202011 102 353
- FR-A1- 2 775 539
- FR-B1- 2 775 539
- US-A1- 2014 083 825

## Beschreibung

Die Erfindung betrifft eine Mehrfachsicherung für den Kraftfahrzeugbereich umfassend mehrere Sicherungselemente und ein Stromverteilerblech mit mehreren Leiterstreifen, wobei einer dieser Leiterstreifen als primärer Anschlußarm und zumindest ein weiterer Leiterstreifen als sekundärer Anschlußarm ausgebildet ist.

In Kraftfahrzeug-Bordnetzen kommen typischerweise sogenannte Schmelzsicherungen zum Einsatz, mit deren Hilfe einzelne Strompfade oder Stromkreise gegen Überströme abgesichert werden. Häufig werden dabei auch Sicherungsanordnungen mit mehreren Schmelzsicherungen, Mehrfachsicherungen genannt, eingesetzt, wobei diese zur Absicherung mehrerer Strompfade ausgebildet sind, die einen gemeinsamen Ausgangspunkt oder Verbindungsknoten haben. Eine solche Sicherungsanordnung ist beispielsweise aus der DE 20 2000 002 952 U1 zu entnehmen.

Darüber hinaus werden zunehmend auch pyrotechnische Sicherungselemente in Kraftfahrzeuge eingebaut, die allerdings, im Gegensatz zu klassischen Sicherungselementen, nicht dem Überstrom- oder Überspannungsschutz dienen. Stattdessen handelt es sich bei einem pyrotechnischen Sicherungselement, auch pyrotechnischer Sicherheitsschalter, pyrotechnischer Schalter oder pyrotechnisches Trennelement genannt, um eine Art Notausschalter der Stopp-Kategorie 0 (EN ISO 13850:2008 Pkt. 4.1.4 und EN 60204-1:2006 Pkt. 9.2.2), welcher sich manuell auslösen lässt und/oder unter vorgegebenen Bedingungen automatisch angesteuert und ausgelöst wird.

Häufig ist ein solches pyrotechnisches Sicherungselement dabei im eingebauten Zustand signaltechnisch an dieselben Sensoren angeschlossen wie ein Airbag-Steuergerät im Kraftfahrzeug, so dass im Falle eines Auslösens eines Airbags im Kraftfahrzeug stets auch das pyrotechnische Sicherungselement ausgelöst wird. Die Auslösung des pyrotechnischen Sicherungselements erfolgt also insbesondere im Falle eines Verkehrsunfalls und diese Maßnahme trägt dazu bei, dass die elektrischen Energiequellen des Kraftfahrzeuges nach einem Verkehrsunfall quasi isoliert und vom übrigen Kraftfahrzeug-Bordnetz getrennt werden. Dadurch wird verhindert, dass unfallbedingt freiliegende und/oder beschädigte elektrische Kabelverbindungen oder aber freiliegende und/oder beschädigte Elektronikkomponenten ein Risiko, insbesondere für Rettungskräfte, darstellen, also zum Beispiel auslaufendes Öl oder Benzin entzünden.

Aus der DE 10 2006 046 347 A1 ist weiter eine Baugruppe bekannt, in der mehrere für ein Kraftfahrzeug vorgesehene Schmelzsicherungen und ein pyrotechnisches Sicherungselement in einer Baugruppe zusammengefasst und in einem gemeinsamen Gehäuse untergebracht sind. Das pyrotechnische Sicherungselement ist dabei direkt auf einer Batteriepolklemme aufgesetzt. Über weitere Verbindungselemente ist das Sicherungselement mit einem die Schmelzsicherungen aufweisenden Sicherungsblech sowie mit einem Anschlussbolzen z.B. für den Anlasser verbunden.

In ähnlicher Weise ist auch aus der DE 197 49 896 A1 eine Baugruppe mit Schmelzsicherungen und einem pyrotechnischen Sicherheitsschalter zu entnehmen. Eine Polklemme ist dabei an einem Leiterblech angeschlossen, welches mehrere Anschlussfahnen aufweist, wobei eine polseitige Anschlussfahne über mehrere Durchschmelz-Sicherungsstrecken mit abgehenden Anschlussfahnen verbunden ist. Die Durchschmelz-Sicherungsstrecken sind dabei in den pyrotechnischen Schalter integriert, so dass diese im Auslösefall gemeinsam durchtrennt werden.

Aus der US 2014/0083825 A1 ist ein pyrotechnisches Sicherungselement zu entnehmen, bei dem ein Hammerelement auf ein mit einer Schneide versehenes Trennelement einwirkt, welches mit der Schneide eine Stromschiene durchtrennt.

Ausgehend hiervon liegt der Erfindung die Aufgabe zugrunde, eine vorteilhafte Ausführung einer Mehrfachsicherung anzugeben.

Diese Aufgabe wird erfindungsgemäß gelöst durch eine Mehrfachsicherung mit den Merkmalen des Anspruchs 1. Bevorzugte Weiterbildungen sind in den rückbezogenen Ansprüchen enthalten.

Die Mehrfachsicherung ist hierbei für den Kraftfahrzeugbereich ausgelegt und umfasst mehrere Sicherungselemente sowie ein Stromverteilerblech, nachfolgend auch kurz Verteilerblech genannt, mit mehreren Leiterstreifen. Dabei ist einer dieser Leiterstreifen als primärer Anschlußarm ausgebildet und ein weiterer, vorzugsweise zumindest zwei weitere Leiterstreifen sind als sekundäre Anschlußarme ausgestaltet. Zudem ist im Bereich des primären Anschlußarms ein pyrotechnisches Sicherungselement positioniert und dementsprechend ist eines und insbesondere nur eines der Sicherungselemente der Mehrfachsicherung nicht zur Absicherung eines Strompfades gegen Überströme ausgebildet sondern als Sicherheitsschalter der eingangs genannten Art.

Jenes Stromverteilerblech ist weiter einstückig ausgestaltet und weist einen leistenförmigen Verbindungsstreifen auf, an welchem alle Leiterstreifen angeformt sind, so dass alle Leiterstreifen über den Verbindungsstreifen mechanisch und elektrisch leitend miteinander verbunden sind. Die Form oder Geometrie des Stromverteilerbleches entspricht somit einer typischen, weit verbreiteten Form, die einerseits einfach ist und sich andererseits sich im Einsatz bewährt hat. Typisch ist hierbei insbesondere eine kammartige Form oder Grundgeometrie, bei der mehrere Leiterstreifen und insbesondere alle Leiterstreifen im Wesentlichen parallel ausgerichtet sind.

Dabei ist der primäre Anschlußarm in einer Variante als Einspeisearm für einen Einspeise-Strompfad ausgebildet und dementsprechend wird im verbauten Zustand der Mehrfachsicherung zumindest zeitweise elektrische Leistung von einer elektrischen Energiequelle über den Einspeisearm eingespeist und auf die sekundären Anschlußarme verteilt und über den sekundären Anschlußarm oder die sekundären Anschlußarme, die als Abgangsarme ausgebildet sind, in angeschlossene Verbraucher-Strompfade abgeführt. Infolgedessen werden dann alle Verbraucher-Strompfade, die an die Mehrfachsicherung angeschlossen sind oder von dieser ausgehen, durch ein Auslösen des pyrotechnisches Sicherungselements von der Energiezufuhr abgeschnitten, also insbesondere von einer Batterie eines Kraftfahrzeuges, in welchem die Mehrfachsicherung eingebaut ist.

In einer alternativen Variante ist der primäre Anschlußarm als Abgangsarm ausgebildet und insbesondere für hohe Ströme, bezogen auf die typischen Stromstärken in einem Bordnetz eines Kraftfahrzeuges, ausgelegt, typischerweise für Stromstärken größer 10A. Der primäre Anschlußarm ist dann im verbauten Zustand vorzugsweise Teil eines Strompfades zu einer Starter-Generator-Einheit eines Kraftfahrzeuges oder Teil eines Strompfades zu Hochvolt-Komponenten eines Elektro-oder Hybridfahrzeuges. Derartige Hochvolt-Komponenten sind beispielsweise eine elektrischer Fahrmotor, eine Hochvoltbatterie und / oder weitere Leistungskomponenten für den elektrischen Fahrbetrieb. In einem solchen Fall ist dann der Verbindungsstreifen als Einspeisearm ausgebildet.

Wesentlich für die hier vorgestellte Ausgestaltung der Mehrfachsicherung ist dabei, dass das pyrotechnische Sicherungselement infolge der Ausgestaltung des Verteilerbleches in die Mehrfachsicherung integriert und somit integrierter Teil dieser Mehrfachsicherung ist. Hierunter wird verstanden, dass das pyrotechnische Sicherungselement an einem Arm, dem primären Anschlußarm, des einen einstückigen Verteilerbleches angeordnet ist und diesen im Auslösefall unterbricht, also durchtrennt.

Es sind daher keine zwischen der Batteriepolklemme und dem Verteilerblech zwischengeschaltete Verbindungselemente vorhanden, wie dies gemäß der DE 10 2006 046 347 A1 vorgesehen ist. Weiterhin ist das pyrotechnische Sicherungselement - anders als gemäß der DE 197 49 896 A1 vorgesehen - als einziges Sicherungselement im primären Anschlußarm angeordnet. Dadurch ist ein einfacher Aufbau des insgesamt etwa kammförmigen Sicherungsblechs erhalten. Auf diese Weise wird zudem eine räumliche Beabstandung zwischen den Sicherungselementen der Mehrfachsicherung sichergestellt und es kann auf eine übliche, einfache und bewährte Ausgestaltung der Mehrfachsicherung zurückgegriffen werden.

Bevorzugt ist zudem kein weiteres pyrotechnisches Sicherungselement für das Verteilerblech und die Mehrfachsicherung angeordnet.

Bevorzugt ist das pyrotechnische Sicherungselement dabei im eingebauten Zustand signaltechnisch an dieselben Sensoren angeschlossen wie ein Airbag-Steuergerät im Kraftfahrzeug, so dass im Falle eines Auslösens eines Airbags im Kraftfahrzeug stets auch das pyrotechnische Sicherungselement ausgelöst wird. Die Auslösung des pyrotechnischen Sicherungselements erfolgt also insbesondere im Falle eines Verkehrsunfalls und diese Maßnahme trägt dazu bei, dass die elektrischen Energiequellen des Kraftfahrzeuges nach einem Verkehrsunfall quasi isoliert und vom übrigen Kraftfahrzeug-Bordnetz getrennt werden. Dadurch wird verhindert, dass unfallbedingt freiliegende und/oder beschädigte elektrische Kabelverbindungen oder aber freiliegende und/oder beschädigte Elektronikkomponenten ein Risiko, insbesondere für Rettungskräfte, darstellen, also zum Beispiel auslaufendes Öl oder Benzin entzünden.

Hierbei ist das pyrotechnische Sicherungselement nach an sich bekanntem Prinzip aufgebaut. Es umfasst einen pyrotechnischen Treibsatz, der durch ein elektrisches Zündsignal, insbesondere ein Sensorsignal eines angeschlossenen Sensors, gezündet wird und infolgedessen einen Trennkörper, meist ein Keil oder ein Bolzen, beschleunigt, so dass dieser den als primären Anschlußarm ausgebildeten Leiterstreifen mechanisch durchtrennt, wodurch die elektrische Verbindung, beispielsweise zwischen einer elektrischen Energiequelle, typischerweise einer Batterie, und den an den primären Anschlußarm angeschlossenen Strompfaden, unterbrochen wird. Aufgrund dieses Funktionsprinzips wird ein solches pyrotechnisches Sicherungselement mitunter auch als Batterietrennschalter bezeichnet.

Weiter ist es vorteilhaft, wenn der primäre Anschlußarm an der vorgesehenen Angriffsposition des pyrotechnischen Sicherungselements eine Sollbruchstelle aufweist, aufgrund derer die aufzubringende mechanische Kraft zur Zerteilung des primären Anschlußarms reduziert ist. In diesem Fall wird dann ein angepasstes pyrotechnisches Sicherungselement genutzt, welches beispielsweise einen kleineren oder schwächeren pyrotechnischen Treibsatz aufweist. Eine entsprechende Sollbruchstelle ist dabei z.B. durch eine Materialverringerung, wie eine Nut, oder durch zumindest einen Durchbruch, wie beispielsweise einen Schlitz, realisiert.

Das Verteilerblech ist außerdem, wie bereits zuvor dargelegt, hinsichtlich seiner Ausgestaltung und insbesondere seiner Form vorzugsweise sehr einfach gehalten und weist bevorzugt eine beispielsweise kammartige Struktur mit einem Querbereich, einer Basis oder einem Verbindungsstreifen und senkrecht von diesem abgehende Anschlußarme oder Leiterstreifen auf.

Zweckdienlicherweise weist das einteilig und einstückig ausgestaltete Verteilerblech zudem eine einheitliche Blechdicke oder Blechstärke auf. Weiterhin weisen die als Anschlußarme ausgebildeten Leiterstreifen, ein Anschlusselement, wie beispielsweise eine Lasche oder einen Durchbruch, auf, welches zur mechanischen und elektrischen Anbindung z.B. einer Stromzuführung oder eines abgehenden Versorgungskabels ausgebildet ist.

Von Vorteil ist es dabei desweiteren, wenn das Stromverteilerblech als Stanzblech oder als Stanzbiegeblech ausgebildet ist, da sich dieses in diesem Fall besonders einfach und preiswert herstellen lässt.

Bei dem pyrotechnischen Sicherungselement handelt es sich um eine vorgefertigte Baueinheit, die als Baueinheit am primären Anschlußarm befestigt ist. Hierzu wird die Baueinheit bevorzugt über den primären Anschlußarm gestülpt, beispielsweiseauf den primären Anschlußarm aufgesteckt, auf den primären Anschlußarm aufgeschoben oder die Baueinheit ist zwei- oder mehrteilig ausgebildet und wird durch beispielsweise rastendes Zusammenfügen der (Gehäuse-) Teile befestigt. Das pyrotechnische Sicherungselement weist daher einen schlitzförmigen Durchbruch auf, durch den der primäre Anschlußarm durchgeführt ist. Das pyrotechnische Sicherungselement wird in einem separaten Fertigungsteilprozess hergestellt und in einem einfachen Montageprozess mit einer Teilbaueinheit, welche die übrigen Elemente der Mehrfachsicherung enthält und ebenfalls in einem eigenen Fertigungsteilprozess hergestellt wird, zusammengeführt, so dass hierdurch die Mehrfachsicherung fertiggestellt wird.

Wie zuvor bereits ausgeführt besteht das Stromverteilerblech aus einem einstückigen Blech mit einer vorzugsweise leistenförmigen Basis, dem Verbindungsstreifen, an der bevorzugt genau ein primärer Anschlußarm und mehrere sekundären Anschlußarme angeformt sind. Diese stehen gemäß einer Ausführungsvariante im Wesentlichen senkrecht von der leistenförmigen Basis ab und sind bevorzugt im Wesentlichen parallel zueinander ausgerichtet.

Außerdem ist zweckdienlicherweise im jeweiligen Bereich eines jeden sekundären Anschlußarms ein Sicherungselement positioniert, so dass jeder sekundäre Anschlußarm Teil eines durch ein Sicherungselement separat abgesicherten Strompfades ist. Dabei sind die Sicherungselemente in den jeweiligen Bereichen der sekundären Anschlußarme zur Absicherung der entsprechenden Strompfade gegen Überströme ausgebildet und dementsprechend weist eine hier vorgestellte Mehrfachsicherung zwei Typen von Sicherungselementen auf, die sich nicht nur durch die Auslösebedingung, sondern auch hinsichtlich des Funktionsprinzips grundlegend unterscheiden. Die im Bereich der sekundären Anschlußarme positionierten Sicherungselemente sind dabei weiter bevorzugt als Schmelzsicherungen ausgebildet und üblicherweise für Nennströme im Bereich 3A bis 300A, insbesondere im Bereich 3A bis 100A, ausgelegt.

In bevorzugter Weiterbildung sind jene Schmelzsicherungen in die sekundären Anschlußarme integriert, wobei die entsprechenden sekundären Anschlußarme hierfür geeignet beispielsweise durch Materialwahl oder Formgebung ausgebildet sind. In diesem Fall bilden dann also die als sekundäre Anschlußarme ausgestalteten Leiterstreifen selbst Schmelzsicherungs- Bereiche aus.

Bevorzugt ist somit insbesondere eine Mehrfachsicherung mit mehreren Anschlussarmen, bei der im Bereich eines jeden Anschlussarmes genau ein Sicherungselement angeordnet und/oder integriert ist.

Ausführungsbeispiele der Erfindung werden nachfolgend anhand einer schematischen Zeichnung näher erläutert. Darin zeigen:
- FIG 1: in einer Aufsicht eine Mehrfachsicherung mit einer Sollbruchstelle sowie
- FIG 2: in der Aufsicht die Mehrfachsicherung mit einer alternativen Ausführung der Sollbruchstelle.

Einander entsprechende Teile sind in allen Figuren jeweils mit den gleichen Bezugszeichen versehen.

Eine nachfolgend exemplarische beschriebene und in Fig. 1 dargestellte Mehrfachsicherung 2 ist für ein nicht mit dargestelltes Kraftfahrzeug-Bordnetz eines Kraftfahrzeuges ausgelegt und dient darin zur Absicherung mehrerer Strompfade, die einen gemeinsamen Ausgangspunkt oder Verbindungsknoten, hier einen als Durchbruch mit kreisförmigem Querschnitt ausgestalteten Einspeiseanschluß 3, haben.

Sie umfasst ein einstückiges Stromverteilerblech 4 mit einheitlicher Blechstärke, nachfolgend auch kurz als Verteilerblech 4 bezeichnet, welches mehrere Leiterstreifen 6 aufweist, wobei ein Leiterstreifen 6 als primärer Anschlußarm 8 ausgebildet ist und wobei drei jeweils parallel dazu verlaufende Leiterstreifen 6 als sekundäre Anschlußarme 10 ausgebildet sind. Die als Anschlußarme 8,10 ausgestalteten Leiterstreifen 6 sind weiter über ein einen quer verlaufenden Verbindungsstreifen 12 miteinander verbunden, der den Einspeiseanschluß 3 aufweist. Dementsprechend wird im verbauten Zustand der Mehrfachsicherung 2 zumindest zeitweise elektrische Leistung über den Einspeiseanschluß 3 eingespeist und nachfolgend über den quer verlaufenden Verbindungsstreifen 12, der den primären Anschlußarm 8 einerseits und die sekundären Anschlußarme 10 andererseits elektrisch leitend mit dem Einspeiseanschluß 3 verbindet, auf die Anschlußarme 8,10 aufgeteilt. Über die Anschlußarme 8,10 wird die elektrische Leistung dann in vier Strompfade abgeführt, wobei jeder Anschlußarm 8,10 Teil eines dieser Strompfade ist. Das Stromverteilerblech 4 ist hierbei als einteiliges und einstückiges Stanzbiegeblech aus Kupfer ausgebildet und dementsprechend handelt es sich bei den Leiterstreifen 6 nicht um Bauteile sondern um Teilformen des Stromverteilerbleches 4.

Sowohl in den primären Anschlußarm 8 als auch in die parallel dazu ausgerichteten sekundären Anschlußarme 10, die sich mit Ausnahme der Blechstärke hinsichtlich ihrer Dimensionierung untereinander unterscheiden, sind im Bereich der jeweiligen Freienden Durchbrüche 14 mit kreisförmigen Querschnitt gegeben, sodass die Freienden, ebenso wie der Einspeiseanschluß 3, Anschlusslaschen ausbilden, an welche nicht mit abgebildete Verbindungskabel mittels Schraubverbindungen angeschlossen werden können.

Zur Absicherung der von den sekundären Anschlußarmen 10 ausgehenden Strompfade ist an jedem sekundärer Anschlußarm 10 eine Schmelzsicherung 16 positioniert, welche in den jeweiligen sekundären Anschlußarm 10 integriert ist. Hierzu sind die sekundären Anschlußarme 10, sowie das gesamte Stromverteilerblech 4, aus Kupfer gefertigt und zudem weisen die sekundären Anschlußarme 10 eine Querschnittsverjüngung nach an sich bekannter Art auf, die in der Abbildung gemäß Fig. 1 nicht zu erkennen ist, da diese von einem Kunststoffgehäuse verdeckt ist. Die Schmelzsicherungen 16 sind außerdem für unterschiedliche Auslösebedingungen und somit für unterschiedliche Nennströme ausgelegt.

Desweiteren weist die Mehrfachsicherung 2 ein pyrotechnisches Sicherungselement 18 auf, das im Bereich des primären Anschlußarms 8 positioniert ist. Dieses fungiert nicht als Sicherungselement zur Absicherung gegen Überströme sondern als eine Art Notausschalter. Dabei wird mithilfe des pyrotechnischen Sicherungselements 18 bei einer Auslösung der primären Anschlußarm 8 durchtrennt, sodass der sich daran anschließende Strompfad vom Einspeiseanschluß 3 und somit von der elektrischen Energiequelle, die zumindest zeitweise elektrische Leistung über den Einspeiseanschluß 3 einspeist, getrennt wird.

Das pyrotechnische Sicherungselement 18 ist hierbei nach an sich bekannter Weise aufgebaut und umfasst in nicht näher dargestellter Weise einen pyrotechnischen Treibsatz sowie einen Trennkeil, der nach einer Zündung des pyrotechnischen Treibsatzes auf den primären Anschlußarm 8 zugetrieben wird und den primären Anschlußarm 8 durchtrennt. Die Zündung des pyrotechnischen Treibsatzes erfolgt dabei durch ein elektrisches Sensorsignal, welches über einen Signaleingang 20 am pyrotechnischen Sicherungselement 18 eingespeist wird. Ist nun die Mehrfachsicherung 2 in ein Kraftfahrzeug-Bordnetz integriert, so ist der Signaleingang 20 mit einem nicht näher dargestellten Airbag-Steuergerät oder mit einem Airbag-Sensor signaltechnisch verbunden, sodass im Falle eines Unfalls, der zur Auslösung des entsprechenden Airbags führt, auch das pyrotechnische Sicherungselement 18 ausgelöst und dessen pyrotechnischer Treibsatz gezündet wird. Die einzelnen Funktionselemente des pyrotechnischen Sicherungselements 18 sind hierbei in einem Isolationsgehäuse eingehaust.

Zur Reduzierung der Kraft, die für eine Durchtrennung des primären Anschlußarms 8 aufzubringen ist, weist der primäre Anschlußarm 8 außerdem eine Sollbruchstelle 22 auf, die beispielsweise durch drei schlitzförmige Durchbrüche im primären Anschlußarm 8 ausgebildet wird. Die entsprechenden Durchbrüche sind in Fig. 1 durch gestrichelte Linien angedeutet. Auf diese Sollbruchstelle 22 wird das pyrotechnische Sicherungselement 18 als vorgefertigte Baueinheit in einem Montageprozessschritt aufgeschoben. Eine alternative Ausgestaltung der Sollbruchstelle 22 ist in Fig. 2 ebenfalls durch gestrichelte Linien dargestellt. Hier bilden mehrere entlang einer Linie angeordnete Durchbrüche mit rundem Querschnitt die Sollbruchstelle 22 aus.

Die Erfindung ist nicht auf das vorstehend beschriebene Ausführungsbeispiel beschränkt. Vielmehr können auch andere Varianten der Erfindung von dem Fachmann hieraus abgeleitet werden, ohne den Gegenstand der Erfindung zu verlassen. Insbesondere sind ferner alle im Zusammenhang mit dem Ausführungsbeispiel beschriebenen Einzelmerkmale auch auf andere Weise miteinander kombinierbar, ohne den Gegenstand der Erfindung zu verlassen.

### Bezugszeichenliste

- 2.: Mehrfachsicherung
- 3: Einspeiseanschluß
- 4: Stromverteilerblech / Verteilerblech
- 6: Leiterstreifen
- 8: primärer Anschlußarm
- 10: sekundärer Anschlußarm
- 12: Verbindungsstreifen
- 14: Durchbruch
- 16: Schmelzsicherung
- 18: pyrotechnisches Sicherungselement
- 20: Signaleingang
- 22: Sollbruchstelle

## Patentansprüche

1. Mehrfachsicherung (2) für den Kraftfahrzeugbereich umfassend ein Stromverteilerblech (4) beinhaltend einen leistenförmigen Verbindungsstreifen (12), mehrere Leiterstreifen (6), die an dem leistenförmigen Verbindungsstreifen (12) angeformt sind sowie mehrere Sicherungselemente (16,18),
wobei einer dieser Leiterstreifen (6) als primärer Anschlußarm (8) und zumindest ein weiterer Leiterstreifen (6) als sekundärer Anschlußarm (10) ausgebildet ist, wobei der Verbindungsstreifen (12) einen Einspeiseanschluss (3) aufweist oder der primäre Anschlussarm (8) als Einspeisearm ausgebildet ist, wobei im Bereich des primären Anschlussarms (8) lediglich ein pyrotechnisches Sicherungselement (18) zum Durchtrennen des primären Anschlußarms (8) ausgebildet ist und wobei der Leiterstreifen (6) des zumindest einen sekundären Anschlussarmes (10) ein Sicherungselement (16) zur Absicherung gegen Überströme aufweist
**dadurch gekennzeichnet,**
**dass** das Stromverteilerblech (4) einstückig ausgestaltet ist mit dem leistenförmigen Verbindungsstreifen (12), an welchem alle Leiterstreifen (6) angeformt sind, und dass das pyrotechnisches Sicherungselement (18) als vorgefertigte Baueinheit am primären Anschlussarm (8) befestigt ist.

2. Mehrfachsicherung (2) nach Anspruch 1,
**dadurch gekennzeichnet,**
**dass** der primäre Anschlußarm (8) an der vorgesehenen Angriffsposition des pyrotechnischen Sicherungselements (18) eine Sollbruchstelle (22) aufweist.

3. Mehrfachsicherung (2) nach Anspruch 2,
**dadurch gekennzeichnet,**
**dass** der primäre Anschlußarm (8) zur Ausbildung der Sollbruchstelle (22) mehrere Durchbrüche, insbesondere schlitzförmige Durchbrüche, aufweist.

4. Mehrfachsicherung (2) nach einem der Ansprüche 1 bis 3,
**dadurch gekennzeichnet,**
**dass** das gesamte Stromverteilerblech (4) eine einheitliche Blechstärke aufweist.

5. Mehrfachsicherung (2) nach einem der Ansprüche 1 bis 4,
**dadurch gekennzeichnet,**
**dass** das Stromverteilerblech (4) als Stanzblech ausgebildet ist.

6. Mehrfachsicherung (2) nach einem der Ansprüche 1 bis 5,
**dadurch gekennzeichnet,**
**dass** das als vorgefertigte Baueinheit ausgebildete pyrotechnische Sicherungselement (18) über den primären Anschlußarm (8) gestülpt ist.

7. Mehrfachsicherung (2) nach einem der Ansprüche 1 bis 6,
**dadurch gekennzeichnet,**
**dass** das Stromverteilerblech (4) mehrere sekundäre Anschlußarme (10) aufweist und dass im jeweiligen Bereich der sekundären Anschlußarme (10) je ein Sicherungselement (16) positioniert ist.

8. Mehrfachsicherung (2) nach Anspruch 7,
**dadurch gekennzeichnet,**
**dass** zumindest ein Sicherungselement (16) im Bereich eines sekundären Anschlußarms (10) als Schmelzsicherung (16) ausgebildet ist.

9. Mehrfachsicherung (2) nach Anspruch 8,
**dadurch gekennzeichnet,**
**dass** die Schmelzsicherung (16) in den sekundären Anschlußarm (10) integriert ist.

10. Mehrfachsicherung (2) nach Anspruch 6,
**dadurch gekennzeichnet,**
**dass** das als vorgefertigte Baueinheit ausgebildete pyrotechnische Sicherungselement (18) auf den primären Anschlußarm (8) aufgeschoben ist und hierzu einen schlitzförmigen Durchbruch aufweist, durch den der primäre Anschlußarm (8) durchgeführt ist.

11. Mehrfachsicherung (2) nach einem der Ansprüche 1 bis 10,
**dadurch gekennzeichnet,**
**dass**
- sie in einem Kraftfahrzeug angeordnet ist,
- der primäre Anschlussarm (8) als Einspeisearm ausgebildet ist, welcher mit einer elektrischen Energiequelle verbunden ist und mehrere sekundäre Anschlussarme (10) ausgebildet sind, die Abgangsarme ausbilden, die an Verbraucher-Strompfade angeschlossen sind oder
- der primäre Anschlussarm (8) ist als ein Abgangsarm ausgebildet, welcher Teil eines Strompfades zu einer Starter-Generator-Einheit ist oder Teil eines Strompfades zu einer Hochvolt-Komponente eines Elektro- oder HybridFahrzeuges ist, und
- **dass** in jedem sekundären Anschlußarm (10) je ein Sicherungselement (16) zur Absicherung des daran angeschlossenen Strompfades gegen Überströme positioniert ist.

## Claims

1. Multiple fuse (2) for the motor vehicle sector, comprising a current distributor plate (4) containing a strip-shaped connection strip (12), a plurality of conductor strips (6) which are integrally formed on the strip-shaped connection strip (12), and a plurality of fuse elements (16, 18), wherein one of these conductor strips (6) is adapted as a primary port arm (8) and at least one further conductor strip (6) is adapted as a secondary port arm (10), wherein the connection strip (12) has a feed port (3) or the primary port arm (8) is adapted as a feed arm,
wherein only one pyrotechnical fuse element (18) is adapted in the region of the primary port arm (8) for severing the primary port arm (8), and wherein the conductor strip (6) of the at least one secondary port arm (10) has a fuse element (16) for protection against overcurrents,
**characterised in that**
the current distributor plate (4) is designed in one piece with the strip-shaped connection strip (12), to which all the conductor strips (6) are integrally formed, and **in that** the pyrotechnic fuse element (18) is fastened to the primary port arm (8) as a prefabricated structural unit.

2. Multiple fuse (2) according to claim 1,
**characterised in that**
the primary port arm (8) has a predetermined breaking point (22) at the intended engagement position of the pyrotechnic fuse element (18).

3. Multiple fuse (2) according to claim 2,
**characterised in that**
the primary port arm (8) has several openings, in particular slot-shaped openings, to form the predetermined breaking point (22).

4. Multiple fuse (2) according to one of the claims 1 to 3,
**characterised in that**
the entire current distributor plate (4) has a uniform plate thickness.

5. Multiple fuse (2) according to one of the claims 1 to 4,
**characterised in that**
the current distribution plate (4) is adapted as a punched plate.

6. Multiple fuse (2) according to one of the claims 1 to 5,
**characterised in that**
the pyrotechnic fuse element (18) adapted as a prefabricated structural unit is slipped over the primary port arm (8).

7. Multiple fuse (2) according to one of claims 1 to 6,
**characterised in that**
the current distributor plate (4) has a plurality of secondary port arms (10) and **in that** a fuse element (16) is positioned in each region of the secondary port arms (10).

8. Multiple fuse (2) according to claim 7,
**characterised in that**
at least one fuse element (16) is adapted as a fusible element (16) in the region of a secondary port arm (10).

9. Multiple fuse (2) according to claim 8,
**characterised in that**
the fusible element (16) is integrated in the secondary port arm (10).

10. Multiple fuse (2) according to claim 6,
**characterised in that**
the pyrotechnic fuse element (18), which is adapted as a prefabricated structural unit, is pushed onto the primary port arm (8) and for this purpose has a slot-shaped opening through which the primary port arm (8) is lead.

11. Multiple fuse (2) according to one of claims 1 to 10,
**characterized in that**
- it is arranged in a motor vehicle
- the primary port arm (8) is adapted as a feed arm which is connected to an electrical energy source and a plurality of secondary port arms (10) are adapted forming output arms which are connected to consumer current paths or
- the primary port arm (8) is adapted as an output arm which is part of a current path to a starter-generator unit or part of a current path to a high-voltage of an electric or hybrid vehicle, and
- **in that** a fuse element (16) is positioned in each secondary port arm (10) for protecting the current path connected thereto against overcurrents.

## Revendications

1. Coupe-circuit multiple (2) pour le secteur automobile, comprenant une tôle de distribution (4) de courant comportant une bande de connexion (12) en forme de barrette, plusieurs bandes conductrices (6) qui sont surmoulées sur la bande de connexion (12) en forme de barrette ainsi que plusieurs éléments coupe-circuit (16, 18), dans lequel l'une de ces bandes conductrices (6) est configurée en tant que bras de raccordement primaire (8) et au moins une autre bande conductrice (6) est configurée en tan que bras de raccordement secondaire (10), dans lequel la bande de connexion (12) comporte un raccordement d'alimentation (3) ou le bras de raccordement primaire (8) est configuré en tant que bras d'alimentation, dans lequel dans la zone du bras de raccordement primaire (8) seulement un élément coupe-circuit pyrotechnique (18) est conçu pour le sectionnement du bras de raccordement primaire (8) et dans lequel la bande conductrice (6) dudit au moins un bras de raccordement secondaire (10) comporte un élément coupe-circuit (16) destiné à la protection par coupe-circuit contre les surintensités de courant
**caractérisé en ce que**
la tôle de distribution (4) de courant est réalisée en monobloc avec la bande de connexion (12) en forme de barrette, sur laquelle sont surmoulées toutes les bandes conductrices (6), et **en ce que** l'élément coupe-circuit pyrotechnique (18) est fixé en tant que composant préfabriqué sur le bras de raccordement primaire (8).

2. Coupe-circuit multiple (2) selon la revendication 1,
**caractérisé en ce que**
le bras de raccordement primaire (8) présente un point destiné à la rupture (22) à la position prévue d'attaque de l'élément coupe-circuit pyrotechnique (18).

3. Coupe-circuit multiple (2) selon la revendication 2,
**caractérisé en ce que**
le bras de raccordement primaire (8) comporte pour la formation du point destiné à la rupture (22) plusieurs perforations, en particulier perforations en forme de fente.

4. Coupe-circuit multiple (2) selon l'une quelconque des revendications 1 à 3,
**caractérisé en ce que**
la tôle de distribution (4) de courant dans son ensemble présente une épaisseur de tôle constante.

5. Coupe-circuit multiple (2) selon l'une quelconque des revendications 1 à 4,
**caractérisé en ce que**
la tôle de distribution (4) de courant est conçue sous forme de tôle découpée.

6. Coupe-circuit multiple (2) selon l'une quelconque des revendications 1 à 5,
**caractérisé en ce que**
l'élément coupe-circuit pyrotechnique (18) conçu en tant que composant préfabriqué est fixé par emboutissage sur le bras de raccordement primaire (8).

7. Coupe-circuit multiple (2) selon l'une quelconque des revendications 1 à 6,
**caractérisé en ce que**
la tôle de distribution (4) de courant comporte plusieurs bras de raccordement secondaires (10) et **en ce que** dans la zone respective des bras de raccordement secondaires (10) est chaque fois positionné un élément coupe-circuit (16).

8. Coupe-circuit multiple (2) selon la revendication 7,
**caractérisé en ce que**
ledit au moins un élément coupe-circuit (16) est conçu sous la forme de coupe-circuit à fusible (16) dans la zone d'un bras de raccordement secondaire (10).

9. Coupe-circuit multiple (2) selon la revendication 8,
**caractérisé en ce que**
le coupe-circuit à fusible (16) est intégré dans le bras de raccordement secondaire (10).

10. Coupe-circuit multiple (2) selon la revendication 6,
**caractérisé en ce que**
l'élément coupe-circuit pyrotechnique (18) conçu en tant que composant préfabriqué est poussé sur le bras de raccordement primaire (8) et présente à cette fin une perforation en forme de fente, à travers laquelle le bras de raccordement primaire (8) est passé.

11. Coupe-circuit multiple (2) selon l'une quelconque des revendications 1 à 10,
**caractérisé en ce que**
- ce dernier est disposé dans un véhicule automobile,
- le bras de raccordement primaire (8) est conçu en tant que bras d'alimentation qui est relié à une source d'énergie électrique et sont conçus plusieurs bras de raccordement secondaires (10) qui constituent des bras de départ qui sont raccordés à des trajets de courant de consommateurs ou
- le bras de raccordement primaire (8) est conçu en tant qu'un bras de départ qui fait partie d'un trajet de courant menant à une unité d'alterno-démarreur ou fait partie d'un trajet de courant menant à un composant à haute tension d'un véhicule électrique ou hybride, et
- **en ce que** dans chaque bras de raccordement (10) est chaque fois positionné un élément coupe-circuit (16) destiné à la protection par coupe-circuit du trajet de courant, qui y est raccordé, contre des surintensités de courant.
